# EUROPÄISCHE PATENTSCHRIFT

(11) **EP 1 650 394 B1**
(45) Veröffentlichungstag und Bekanntmachung des Hinweises auf die Patenterteilung: **09.11.2011**
(21) Anmeldenummer: 05018969.5
(22) Anmeldetag: 01.09.2005
(51) Int. Cl.: E06B 3/56, E06B 3/24

(54) **Fenster oder Türe**
Windows or doors
Fenêtres ou portes

(30) Priorität: 21.10.2004 DE 102004051407
(43) Veröffentlichungstag der Anmeldung: 26.04.2006
(73) Patentinhaber: Inoutic / Deceuninck GmbH, 94327 Bogen (DE)
(72) Erfinder: Fischer, Christian, 06114 Halle (DE); Knepper, Elmar, 94327 Bogen (DE)
(74) Vertreter: advotec.

(56) Entgegenhaltungen:
- EP-A- 0 225 473
- WO-A-2005/001229
- AT-B- 410 463
- DE-U1- 20 307 227

## Beschreibung

### Beschreibung

Die Erfindung betrifft Fenster oder Türe mit einer Isolierglasscheibe, die in einem Flügelrahmenprofil mit diesem mittels einer stirnseitigen umlaufenden Klebeschicht verbunden ist.

An sich sind mit dem Flügelrahmen eines Fensters verklebte Isolierglasscheiben bekannt. Dabei wird die Verklebung im Glasfalz vorgenommen. Die dabei Verwendung findenden sogen. Stufen-Isolierglasscheiben müssen dazu in aufwendigen Verfahrensschritten erst mittels eines Emaillierverfahrens opaque eingefärbt werden. Eine wirtschaftliche Fertigung ist damit nicht möglich.

Aus der WO 2005/001229 A1 ist eine Verklebung einer Glasscheibe mit einer vertikalen Seite des Profilfalzes bekannt.

Eine andere Vorgehensweise zeigt beispielsweise die AT 410 463 B mit einem senkrecht im Flügelfalz stehenden, stabilen, aus dem Rahmenwerkstoff geformten Begrenzungssteg für die Klebermasse, der etwa bis zur Mitte des Spaltes zwischen der Stirnseite der Isolierglasscheibe und dem Flügelfalz ragt. Eine Verbindung zwischen diesem Steg und der Stirnseite der Isolierglasscheibe besteht dabei nicht. Ein solcher Fensterflügel ist jedoch mit verschiedenen Nachteilen behaftet.

Der Begrenzungssteg bewirkt ein stark eingeschränktes Toleranzfeld für die Isolierglasscheibe. Die lsolierglasscheiben werden nämlich mit unterschiedlichen Toleranzen ausgeliefert, und zwar sowohl in der Diagonale, als auch in den Breiten- und Längenmaßen. Dadurch kann es beim Einlegen der Glasscheibe zu Berührungen derselben mit dem Glasfalz kommen, was Beschädigungen zur Folge haben kann. Außerdem können bei dieser Art Fensterflügel nur vollflächige umlaufende Verklebungen durchgeführt werden, da sonst über die Dichtung des Flügelüberschlages evtl. eintretendes Wasser als sogen. Leckagewasser über diesen Begrenzungssteg in den Glasfalz geblasen, dort im Glasfalzbereich gesammelt und in den Glasleistenfalz laufen würde, von wo es ungehinderten Zulauf in den Innenraum des Fensterrahmens hat. Dies hat in jedem Fall ein Versagen des Fensters zur Folge. Für den Fall, dass die Glasscheibe nicht verklebt, sondern in herkömmlicher Weise verklotzt wird, beispielsweise im Sonderelementbau, sind besonders anzufertigende Klotzbrücken erforderlich, da der Begrenzungssteg den Einbau normaler Klotzbrücken, ohne besondere Aussparungen für diesen Steg nicht zulässt.

Hier setzt die Erfindung ein, die es sich zur Aufgabe gemacht hat, ein Fenster oder dergl. mit Verklebung der Isolierglasscheibe mit dem Glasfalz des Rahmenprofils zu schaffen, welche die Nachteile der bekannten Fenster dieser Art mit Sicherheit vermeidet und eine Dichtung sowohl gegen eindringende Feuchtigkeit oder auch Wasser wirkt und die Steighöhe der einzubringenden Klebstoffmenge begrenzt wird und eine klassische Verklotzung der Isolierglasscheibe, ohne jeden zusätzlichen Aufwand, mit handelsüblichen Klotzbrücken möglich ist.

Die Lösung dieser Aufgabe wird erfindungsgemäß mit einem Fenster, Türe, Fassadenelement, Wintergarten oder dergl. gemäß den kennzeichnenden Merkmalen des Patentanspruchs 1 in Verbindung mit den Merkmalen des Oberbegriffs erreicht.

Die mit der Erfindung erzielten Vorteile liegen, außer in der Vermeidung der Nacheile des StdT darin, dass durch die im Glasfalz angebrachte, umlaufende Dichtlippe die Stirnseite der Isolierglasscheibe und der in den Aufnahmespalt eingebrachten Kleber vor eindringender Nässe und Feuchtigkeit geschützt sind und weiterhin, dass die Dichtlippe bei zu großem Druck, hervorgerufen durch zu große Mengen Klebstoff, die Steighöhe des Klebstoffes im Spalt zwischen Stirnseite der Isolierglasscheibe und Boden des Glasfalzes durch definiertes Abkippen begrenzt und somit ein Abfließen des Klebstoffs in den Entwässerungsbereich des Rahmenprofils ermöglicht. Somit kann auch kein Leckagewasser, hervorgerufen durch Schlagregen oder ungünstige Druckverhältnisse, in den Bereich des Glasleistenfalzes und in den Innenraum des Rahmens gelangen, weiter ist von Vorteil, dass wegen der Dichtwirkung der Dichtlippe auch einfachere nässeempfindliche Kleber zum Einsatz kommen können. Ein weiterer Vorteil der Erfindung ist darin zu sehen, dass etwaige Toleranzen der Isolierglasscheiben durch den durchgehend gleichen Abstand zwischen der Stirnseite der Isolierglasscheibe und dem Glasfalz aufgenommen werden. Wegen der guten Dichtwirkung der Dichtlippe, wodurch keine Feuchtigkeit bis zur Klebermasse dringen kann, ist sicher gestellt, dass auch nach Jahren des Gebrauchs keine Zersetzung der Klebermasse eintreten kann und der Gebrauch des Fensters oder dergl. gesichert ist.

Die Erfindung ist nachstehend anhand eines in der Abbildung dargestellten Ausführungsbeispieles näher erläutert.

Die Abbildung zeigt ein Rahmenprofil 1 mit einem Glasfalz 1a und einem Aufnahmeraum 1b für eine Klebermasse 1c und einen Drainagekanal 1d für evtl. eindringende Feuchtigkeit. Am, wie in der Abbildung dargestellt, linken Ende des Glasfalzes 1a, befindet sich eine Dichtlippe 2, die unterschiedliche Shorehärten aufweisen kann und eine Sollkippstelle aufweist, die bei zu hohem Druck durch zu viel eingebrachte Klebermasse wegkippt und den Weg in den Entwässerungsbereich des Drainagekanals 1d freigibt. Die Dichtlippe 2 dient aber vor allem dazu, das evtl. Eindringen von Wasser oder Feuchtigkeit bis an die Klebermasse 1c durch die Glasdichtung zu verhindern. Dies ist besonders wichtig bei Schlagregen, starkem Wind und ungünstigen Druckverhältnissen. Die Dichtlippe 2 ragt von dem linken Ende des Glasfalzes 1a mindestens bis an die Stirnseite 3a der Isolierglasscheibe 3. Somit werden auch Fertigungstoleranzen der Isolierglasscheibe 3 eliminiert, da der Abstand zwischen Glasfalz und Stirnseite der Isolierglasascheibe 3 etwa 3 mm beträgt. Mit 4 ist eine Glasleiste bezeichnet.

Die mit der Erfindung vorgeschlagene Lösung kann mit Vorteil bei Fensterflügeln, auch feststehenden Fenstern, sowie Türen und Wintergärten und auch Fassadenelementen eingesetzt werden, gleichgültig aus welchen Werkstoffen die Flügel bzw. Rahmen bestehen, selbst rahmenlose Konstruktionen sind damit möglich.

### Bezugszeichenliste

- 1: Rahmenprofil
- 1a: Glasfalz
- 1b: Aufnahmeraum für Kleber
- 1c: Kleber
- 1d: Drainagekanal
- 2: Dichtlippe
- 3: Isolierglasscheibe
- 3a: Stirnseite der Isolierglasscheibe
- 4: Glasleiste

## Patentansprüche

1. Fenster, Türe, Fassadenelement oder Wintergarten mit einer lsolierglasscheibe (3), die in einem Flügelrahmenprofil (1) mit diesem mittels einer stirnseitigen umlaufenden Klebeschich (1c) verbunden ist, **dadurch gekennzeichnet, dass** am Boden (1a) des Profilfalzes des Flügelrahmenprofils (1) eine umlaufende Dichtlippe (2) vorgesehen ist, die mindestens bis zur Stirnseite (3a) der Isolierglasscheibe (3) ragt und den Aufnahmeraum (1b) zwischen dem Boden (1a) und der Isdierglasscheibe (3) begrenzt und die Dichtlippe (2) co- oder postcoextrudiert seitlich an dem Boden (1a) des Rahmenprofils (1) mit diesem verbunden ist, wobei die Dichtlippe (2) in eine umlaufende Nut im Boden (1a) des Rahmenprofils (1) eingelegt ist.

2. Fenster oder dergl. nach Anspruch 1, **dadurch gekennzeichnet, dass** die Dichtlippe (2) unterschiedliche Shorehärtegrade aufweist.

3. Fenster oder dergl. nach Anspruch 1 und einen der folgenden, **dadurch gekennzeichnet, dass** die Dichtlippe (2) mit einer Sollknickstelle ausgerüstet ist.

4. Fenster oder dergl. nach Anspruch 1 und einem der folgenden, **dadurch gekennzeichnet, dass** das Rahmenprofil (1) aus Hart-PVC gefertigt ist.

## Claims

1. Window, door, facade element or conservatory with an insulating glass pane (3) which, in a wing frame profile (1), is connected to the latter by means of an end-side encircling adhesive layer (1c), **characterized in that** an encircling sealing lip (2) is provided on the bottom (1a) of the profile rebate of the wing frame profile (1), which sealing lip projects at least as far as the end side (3a) of the insulating glass pane (3) and delimits the receiving space (1b) between the bottom (1a) and the insulating glass pane (3), and the sealing lip (2) is connected laterally to the bottom (1a) of the frame profile (1) by coextrusion or post-coextrusion, wherein the sealing lip (2) is inserted into an encircling groove in the bottom (1a) of the frame profile (1).

2. Window or the like according to Claim 1, **characterized in that** the sealing lip (2) has different degrees of Shore hardness.

3. Window or the like according to either of Claims 1 and 2, **characterized in that** the sealing lip (2) is equipped with a predetermined bending point.

4. Window or the like according to Claim 1 and one of the following claims, **characterized in that** the frame profile (1) is manufactured from rigid PVC.

## Revendications

1. Fenêtres, portes, élément de façade ou serre avec une vitre isolante (3) qui, dans un profilé de châssis de vantail (1), est assemblée à celui-ci au moyen d'une couche adhésive périphérique continue (1c) sur le côté frontal, **caractérisé en ce qu'**il est prévu sur le fond (1a) de la feuillure de profilé du profilé de châssis de vantail (1) une lèvre d'étanchéité périphérique continue (2), qui arrive au moins jusqu'au côté frontal (3a) de la vitre isolante (3) et qui limite l'espace de réception (1b) entre le fond (1a) et la vitre isolante (3), et la lèvre d'étanchéité (2) est co- ou post-extrudée latéralement sur le fond (1a) du profilé ce châssis (1) en étant assemblée à celui-ci, la lèvre d'étanchéité (2) étant osée dans une rainure périphérique continue dans le fond (1a) du profilé de châssis (1).

2. Fenêtre ou analogues selon la revendication 1, **caractérisée en ce que** la lèvre d'étanchéité (2) présente différents niveaux de dureté Shore.

3. Fenêtre ou analogues selon la revendication 1 et une des revendications qui suivent, **caractérisée en ce que** la lèvre d'étanchéité (2) est dotée d'un point de pliage théorique.

4. Fenêtre ou analogues selon la revendication 1 et une des revendications qui suivent, **caractérisée en ce que** le profilé de châssis (1) est fabriqué en PVC dur.
